# EUROPÄISCHE PATENTANMELDUNG

(11) **EP 4 631 688 A1**
(43) Veröffentlichungstag der Anmeldung: **15.10.2025**
(21) Anmeldenummer: 25164278.1
(22) Anmeldetag: 18.03.2025
(51) Int. Cl.: B28B 11/24, F26B 25/18

(54) **TROCKNUNGSVORRICHTUNG MIT PALETTE**

(30) Priorität: 09.04.2024 DE 102024109806
(71) Anmelder: Robert Thomas Metall- und Elektrowerke GmbH & Co. KG, 57290 Neunkirchen (DE)
(72) Erfinder: Dielmann, Markus, 57520 Emmerzhausen (DE); Schmidt, Markus, 57290 Neunkirchen (DE); Hirz, Peter, 57562 Herdorf (DE)
(74) Vertreter: Klüppel, Walter

(57) **Zusammenfassung**

Die Erfindung betrifft eine Vorrichtung zum Trocknen oder Aushärten von Gegenständen aus Ton oder Beton, beispielsweise Mauerziegel, Pflastersteine oder Pflasterziegel, aufweisend eine Palette mit einer Ablagefläche für die Gegenstände mit oberen Längskanten, von denen Seitenwände nach unten ragen, die untere Längskanten aufweisen. Um einen Austausch der durch Gebrauch beschädigten Partien der Vorrichtung zu ermöglichen, sieht die Erfindung vor, dass die Vorrichtung neben der Palette (1) mindestens ein Kopfstück (2) aufweist, welches ausgebildet ist zum lösbaren Anschluss an die Palette (1), und dass die Palette ausgebildet ist, an zumindest einer ihrer Kopfseiten das Kopfstück lösbar und vorzugsweise unverlierbar aufzunehmen.

## Beschreibung

Die Erfindung betrifft eine Vorrichtung zum Trocknen oder Aushärten von Gegenständen aus Ton oder Beton, beispielsweise Mauerziegel, Pflastersteine oder Pflasterziegel, aufweisend eine Palette mit einer Ablagefläche für die Gegenstände mit oberen Längskanten, von denen Seitenwände nach unten ragen, die untere Längskanten aufweisen, von denen ausgehend optional Auflageflächen unter die Ablagefläche ragen, die parallel zur Ablagefläche ausgerichtet sind.

Derartige Metallpaletten werden bereits traditionell zum Trocknen von Mauerziegeln oder Pflasterziegeln benutzt, wobei die Metallpaletten überwiegend aus feuerverzinktem Blech gefertigt werden. Die Ablageflächen der Paletten für die Gegenstände sind vielfach gelocht, um die aus den Ziegeln auszutrocknende Feuchte auch an deren Unterseite abführen zu können. Häufig sind sie in Längsrichtung mit einem zusätzlichen Verstärkungsprofil mittig unter der Ablagefläche ausgestattet, um die Längsdurchbiegung zu reduzieren. In vielen Fällen wird die Ablagefläche in Querrichtung in unbelastetem Zustand nach oben gewölbt ausgebildet, um einer Trocknungsverformung der Ziegel entgegenzuwirken.

Aus der DE 28 45 524 A1 ist eine aus einem zusammenhängenden Blech bestehende Palette mit rechteckiger Ablagefläche für Ziegelsteine bekannt, die an sich gegenüberliegenden Längskanten abgebogene Stützprofile besitzt. Jedes Stützprofil besteht aus nach unten annähernd senkrechten verlaufendem Blech, das an der unteren Kante nach innen waagerecht zur Bildung einer länglichen Standfläche umgebogen ist. Hierbei ist vorgesehen, dass eine Verlängerung des Bleches an der inneren Kante der Standfläche um 180° umgebogen ist und an der Innenseite des Stützprofils anliegend bis unter die rechteckige Ablagefläche verläuft und an dieser im Randbereich anliegt. Ein Widerstand gegen Verbiegen der Palette wird dadurch erreicht, dass die aneinander liegenden, vertikal verlaufenden Bleche, also des Stützprofils, an einigen Stellen durch punktförmige Schweißnähte miteinander verbunden werden.

In Querrichtung ist keine Versteifung vorgesehen, sodass die Ablagefläche zwischen den beiden Längsabkantungen unter der Belastung der zu trocknenden Ziegel durchbiegen kann.

Aus der DE 297 05 369 U1 ist ein Trockengutträger für keramische Formlinge wie Mauerziegel oder Dachziegel, die als Flächen- und/oder Zubehörziegel ausgebildet sein können bekannt, mit einem aus Profilleisten und Querleisten und/oder Querprofilen gebildeten Rahmen. Der Rahmen ist mit aus durchbrochenen Blechen erstellten Auflageflächen für jeweils mindestens Teilbereiche der Formlinge ausgestattet. Mindestens die Ablageflächen für die Formlinge sind als mit dem Rahmen verbundenes Streckmetall ausgebildet.

Aus der DE 81 24 305 U1 ist eine Metallpalette zum Trocknen von Rohlingen aus keramischen Massen bekannt, wobei die Palette aus gelochtem Blech besteht, das an den Längskanten oder an allen vier Seiten Uförmig oder dreifach abgekantet ist. Die Palette weist Quersicken auf, die in gleichmäßigen Abständen voneinander im Bereich der Lochungen vorgesehen sind, um die Querdurchbiegung unter der Belastung des Trockengutes zu reduzieren.

Es sind auch Vorrichtungen zum Trocknen von Gegenständen bekannt, bei denen die Bleche an allen vier Seiten zweifach abgekantet sind, um eine ausreichende Stabilität zu erhalten. An den Ecken sind die Blechränder verprägt, um eine ebene Unterseite zu erhalten, die ein sauberes Aufliegen der Palette z.B. auf Transportbändern ermöglichen. Ebenfalls zur Stabilisierungssteigerung werden die Abkantungen an den Ecken miteinander verschweißt.

Aus EP 1 906 124 ist eine Metallpalette zum Trocknen von Gegenständen bekannt, bei denen die jeweils zweifach abgekanteten Seiten im Eckbereich der Unterseite stumpf aneinanderstoßend mit einer Lötschweißung verbunden und mit einer Vertiefung ausgebildet sind.

Nachteilig bei allen allseitig abgekanteten Paletten sind die relativ scharfkantigen Ecken, die beim automatischen Transport durch eine Trocknungsanlage zum Verhaken und zu Beschädigungen und Störungen führen können. Außerdem muss bei einer Beschädigung der Palette durch eine mechanische Störung oder durch Korrosion die gesamte Palette verschrottet werden. Weiterhin erlaubt diese Bauweise keine auf der gesamten Länge der Palette gleichmäßige Vorverkrümmung in Querrichtung, mit der teilweise einer Trocknungsverkrümmung der Ziegel entgegengewirkt wird. Nachteilig ist auch, dass die erforderlichen Schweißverbindungen lokal zu einem Abbrand der Zinkoberfläche führen können, was lokal Korrosion begünstigt. Das Verdampfen des Zinks stellt eine Belastung des Arbeitsplatzes bei der Herstellung dar. Da die Paletten während des automatischen Transportes immer wieder an Längs- oder Kopfseite gegeneinanderstoßen, besteht die Gefahr der mechanischen Beschädigung.

Der Erfindung liegt daher die Aufgabe zugrunde, eine bekannte Vorrichtung, insbesondere eine bekannte Palette zum Trocknen von Gegenständen, dahingehend weiterzubilden, dass sie einen Austausch ihrer durch Gebrauch beschädigten Partien ermöglicht.

Diese Aufgabe wird erfindungsgemäß durch den Gegenstand des Anspruchs 1 gelöst. Dieser ist dadurch gekennzeichnet, dass mindestens ein Kopfstück vorgesehen ist, welches ausgebildet ist zum Anschluss an die Palette; und dass die Palette ausgebildet ist, an zumindest einer ihrer Kopfseiten das Kopfstück lösbar und vorzugsweise unverlierbar aufzunehmen.

Die lösbare und vorzugsweise unverlierbare Verbindung bietet den Vorteil, dass das Kopfstück im Beschädigungs- oder Verschleißfalle einfach ausgetauscht werden kann. Es muss dann im Falle von Beschädigung oder Verschleiß nicht die ganze Vorrichtung inklusive der Palette verschrottet werden.

Gemäß einem Ausführungsbeispiel sind die Ecken des Kopfstücks abgerundet. Dadurch werden Beschädigungen an Trochnerwagen, in welche die Vorrichtungen zum Transport in einen Trockner, d.h. eine Trocknungsanlage eingebracht werden, reduziert. Auch bewirken die abgerundeten Ecken, insbesondere, wenn sie gegenüber der Seitenwand der Palette überstehen, vorteilhafterweise eine Reduktion von Beschädigungen an der Palette und an Fördereinrichtungen, sowie eine Reduzierung von Störungen im alltäglichem Betriebsablauf.

Gemäß einem weiteren Ausführungsbeispiel weist das Kopfstück mindestens eine Lasche auf zum zumindest teilweisen Eingreifen in Taschen an der Palette; oder umgekehrt. D.h., die Taschen können auch an dem Kopfstück und die Laschen können auch an der Palette ausgebildet sein. Auf diese Weise wird beispielsweise die beanspruchte lösbare und unverlierbare Verbindung zwischen dem Kopfstück und der Palette realisiert. Die beanspruchte lösbare Einsteckkonstruktion kommt vorteilhafterweise ohne Schweißung zwischen der Ablagefläche und dem Kopfstück aus.

Das Kopfstück ist derart ausgebildet, dass es - optional zusammen mit seinen Laschen und/oder einer oder mehreren weiteren Laschen - die Ablagefläche der Palette an deren Unterseite untergreift und abstützt, wenn das Kopfstück auf die Kopfseite der Palette eingesteckt ist. Das Kopfstück kann an seiner Oberseite oder seiner Oberkante nach oben gewölbt ausgebildet sein. Die Ablagefläche der Palette erfährt dann durch das eingesteckte Kopfstück ebenfalls eine Wölbung nach oben. Die auf die Ablagefläche abgelegten noch feuchten und verformbaren Gegenstände passen sich dann zunächst an die Wölbung an; d.h. sie sind an ihrer Unterseite zunächst nach unten gebogen. Im Laufe eines Trocknungsprozesses heben sich die Ränder der Gegenstände jedoch automatisch an, so dass die Gegenstände nach Abschluss des Trocknungsprozesses gerade ausgebildet sind. Insofern wirkt die Wölbung der Ablagefläche nach oben einer Trocknungsverkrümmung der zu trocknenden Gegenstände nach oben entgegen.

Alternativ oder zusätzlich wird der Palette, insbesondere deren Ablagefläche, durch das Kopfstück mit der weiteren Lasche zumindest lokal eine notwendige Quersteifigkeit verliehen. So wird gewährleistet, dass - auch bei Belastung der Palette mit den zu trocknenden Gegenständen - keine oder nur eine gleichmäßige Verkrümmung in Querrichtung entsteht.

Die Verwendung verschiedener Werkstoffe oder Blechdicken für die Palette bzw. die Ablagefläche und für das Kopfstück ermöglicht vorteilhafterweise unterschiedliche Funktionen dieser Bauteile.

Weitere vorteilhafte Ausführungsbeispiele der Erfindung ergeben sich aus den abhängigen Ansprüchen.

Der Beschreibung sind drei Figuren beigefügt. Es zeigen:
- Fig. 1: das Kopfende der Vorrichtung mit aufgestecktem Kopfstück;
- Fig. 2: das Kopfende der Vorrichtung mit nicht aufgestecktem Kopfstück in räumlicher Darstellung, Oberseite; und
- Fig. 3: das Kopfende der Vorrichtung mit nicht aufgestecktem Kopfstück in räumlicher Darstellung, Unterseite.
Die Erfindung wird nachfolgend unter Bezugnahme auf die Figuren in Form von Ausführungsbeispielen detailliert beschrieben. In allen Figuren sind gleiche technische Elemente mit gleichen Bezugszeichen bezeichnet.

In Figur 1 ist eine Vorrichtung zum Trocknen von Gegenständen in einer Draufsicht dargestellt, bestehend aus einer Palette 1 und mindestens einem Kopfstück 2. Die Palette 1 hat eine Ablagefläche 3 mit oberen Längskanten 4, von denen Seitenwände 5 nach unten ragen, die untere Längskanten 6 aufweisen, von denen optional Auflageflächen 7 unter die Ablagefläche 3 ragen, die parallel zur Ablagefläche 3 ausgerichtet ausgebildet sind. Auf den Auflageflächen 7 liegt die Palette auf, wenn sie z.B. in ein Regal oder einen Trocknerwagen eingeschoben ist. Auf die Ablagefläche 3 werden die zu trocknenden Gegenstände, beispielsweise Mauerziegel oder Pflasterziegel in noch feuchtem Zustand abgelegt.

Die Vorrichtungen werden, entsprechend den jeweiligen Anforderungen, in unterschiedlichen Abmessungen hergestellt. Grundsätzlich ist der Rand bzw. die Breite der Auflagefläche 7 umso größer, je größer die Ablagefläche 3 ist, da die Verwindungssteifigkeit hierdurch beeinflusst wird. Die (Blech-) Dicke von Ablagefläche 3, Seitenwand 5 und Auflagefläche 7 variiert zwischen 1 bis 3 mm.

In einem vertikalen Schnitt I-I in Figur 1 bilden die Ablagefläche 3, die Seitenwände 5 und optional die Auflageflächen 7 der Palette 1 und insbesondere von dem Kopfteil 2 näherungsweise eine liegende U-Form. Ein Querschnitt II-II durch die Palette 1 mit Kopfstück 2 ist am rechten Rand von Fig. 1 gezeigt. In der Seitenwand 5 der Palette 1 sind Löcher 22 zu erkennen. Diese Löcher begünstigen die Belüftung der zu trocknenden Gegenstände, insbesondere, wenn die Paletten in Trocknern seitlich mit Luft beaufschlagt werden.

In Fig. 1 ist auch zu erkennen, dass das Kopfstück 2 mit seinen Ecken 8 seitlich über die Seitenwände 5 der Palette 1 herausragt. Das dient dem Schutz der gesamten Vorrichtung, insbesondere von deren Palette.

In Figur 2 ist die Oberseite des Kopfendes der Vorrichtung mit nicht-aufgestecktem Kopfstück 2 räumlich dargestellt. Zu erkennen sind insbesondere Laschen 10 und 11, die beim Aufstecken des Kopfteils 2 auf die Kopfseite der Palette 1 in Taschen 14, 15 an der Unterseite der Ablagefläche 3 und/oder an der Oberseite der Auflagefläche 7 eingreifen; siehe auch Fig 3. Auf diese Weise wird die lösbare Verbindung zwischen der Palette 1 und dem Kopfteil 2 realisiert.

Die Seitenwände 5 sind im dargestellten Beispiel um 90° nach unten geklappt bzw. abgekantet. Eine Abwinkelung unter einem anderen Winkel ist aber auch möglich.

Zu erkennen ist auch ein U-Profil-förmiges Verstärkungsprofil 16 mit Seitenwänden 17, das an der Unterseite der Ablagefläche 3 angebracht ist zum Versteifen der Palette gegen eine Durchbiegung, insbesondere bei Belastung mit den zu trocknenden Gegenständen.

Die Seitenwände 17 des Verstärkungsprofils 16 sind vorzugsweise mit Löchern 20 versehen. Auch diese Löcher begünstigen die Belüftung der Gegenstände, insbesondere, wenn die Palette und das Verstärkungsprofil 16 in Trocknern seitlich mit Luft beaufschlagt werden.

Die Palette 1 und das Kopfstück 2 können aus unterschiedlichen Werkstoffen bestehen. Dadurch kann unterschiedlichen Anforderungen Rechnung getragen werden.

Die Palette 1 und das Kopfstück 2 können aus Blechen mit unterschiedlichen Wanddicken bestehen. Das ermöglicht einen optimalen Kompromiss zwischen erforderlicher Traglast und Materialkosteneinsparung.

Das Kopfstück 2 ist derart ausgebildet, dass es - optional zusammen mit seinen Laschen 10, 11 und/oder einer oder mehreren weiteren Laschen 12, 13 - die Ablagefläche 3 der Palette 1 an deren Unterseite untergreift und abstützt, wenn das Kopfstück 2 auf die Kopfseite der Palette 1 eingesteckt ist. Das Kopfstück kann an seiner Oberseite oder seiner Oberkante nach oben gewölbt ausgebildet sein. Die Ablagefläche der Palette erfährt dann durch das eingesteckte Kopfstück ebenfalls eine Wölbung nach oben. Die damit verbundenen Vorteile sind oben einleitend beschrieben.

Das Kopfstück 2 kann mit Löchern versehen sein. Die Löcher begünstigen ebenfalls die Belüftung der Gegenstände.

In Figur 3 ist die Unterseite des Kopfendes der Vorrichtung mit nicht aufgestecktem Kopfstück räumlich dargestellt.

Das U-förmige Verstärkungsprofil 3 ist in einem Fügebereich 18 über die freien Enden seiner Seitenwände 17 zumindest punktuell oder abschnittsweise durch eine Verschweißung mit der Unterseite der Ablagefläche 3 der Palette 1 verbunden. Die Verschweißung ist vorzugsweise ohne Schweißrand per Widerstandsschweißen hergestellt.

Auch in dem Fügebereich 18 zwischen dem Verstärkungsprofil 16 und der Ablagefläche 3 ist die Ablagefläche mit einer durchgehenden Lochung 19 ausgestattet. Weil die Seitenwände 17 des Verstärkungsprofils 16 nur mit ihren Dicken bzw. ihren Stirnflächen der Unterseite der Ablagefläche gegenüberstehen, wird die Lochung 19 durch das Verstärkungsprofil 16 vorteilhafterweise nur unwesentlich abgedeckt. Deshalb können die Löcher der Lochung ihrer Funktion zur Begünstigung einer Belüftung der zu trocknenden Gegenstände auch in dem Fügebereich im Wesentlichen gerecht werden.

Alle genannten Ausführungen sind gemäß der Erfindung "und/oder" miteinander verknüpfbar.

### Bezugszeichenliste

1. Palette
2. Kopfstück
3 Ablagefläche
4 Längskante
5 Seitenwand Palette
6 Längskante
7 Auflagefläche
8 Eckbereich
9 Vertiefung
10 Lasche oben außen
11 Lasche unten außen
12 Lasche oben mitte
13 Lasche unten mitte
14 Tasche oben
15 Tasche unten
16 Verstärkungsprofil
17 Seitenwand Verstärkungsprofil
18 Fügebereich
19 Lochung
20 Löcher in Seitenwand des Verstärkungsprofils
22 Löcher in Seitenwand der Palette

## Patentansprüche

1. Vorrichtung zum Trocknen oder Aushärten von Gegenständen aus Ton oder Beton, beispielsweise Mauerziegel, Pflastersteine oder Pflasterziegel, aufweisend eine Palette (1) mit einer Ablagefläche (3) für die Gegenstände mit oberen Längskanten (4), von denen Seitenwände (5) nach unten ragen, die untere Längskanten (6) aufweisen;
**dadurch gekennzeichnet,**
**dass** mindestens ein Kopfstück (2) vorgesehen ist, welches ausgebildet ist zum Anschluss an die Palette (1); und
**dass** die Palette (1) ausgebildet ist, an zumindest einer ihrer Kopfseiten das Kopfstück (2) lösbar, aber vorzugsweise unverlierbar aufzunehmen.

2. Vorrichtung nach Anspruch 1,
**dadurch gekennzeichnet,**
**dass** das Kopfstück (2) abgerundete Ecken (8), vorzugsweise mit einer Vertiefung (9) aufweist.

3. Vorrichtung nach Anspruch 2,
**dadurch gekennzeichnet,**
**dass** das Kopfstück (2) mit seinen Ecken (8) seitlich über die Seitenwände (5) der Palette (1) herausragt.

4. Vorrichtung nach einem der Ansprüche 1 bis 3,
**dadurch gekennzeichnet,**
**dass** die Palette (1) und das Kopfstück (2) aus unterschiedlichen Werkstoffen bestehen.

5. Vorrichtung nach einem der Ansprüche 1 bis 4,
**dadurch gekennzeichnet,**
**dass** die Palette (1) und das Kopfstück (2) aus Blechen mit unterschiedlichen Wanddicken bestehen.

6. Vorrichtung nach einem der Ansprüche 1-5,
**dadurch gekennzeichnet,**
**dass** das Kopfstück (2) mindestens eine Lasche (10, 11) aufweist zum lösbaren Eingreifen in Taschen (14, 15) an der Palette (1); oder umgekehrt.

7. Vorrichtung nach einem der vorangegangenen Ansprüche,
**dadurch gekennzeichnet,**
**dass** das Kopfstück derart ausgebildet ist, dass es - optional zusammen mit seinen Laschen (10, 11) und/oder einer oder mehreren weiteren Laschen (12, 13) - die Ablagefläche der Palette an deren Unterseite untergreift und abstützt, wenn das Kopfstück auf die Kopfseite der Palette eingesteckt ist; und
**dass** das Kopfstück, ggf. zusammen mit den Laschen, an seiner Oberseite oder seiner Oberkante nach oben gewölbt ausgebildet ist, so dass die Ablagefläche (3) der Palette (1), wenn das Kopfstück (2) auf die Kopfseite der Palette (1) aufgesteckt ist, ebenfalls nach oben gewölbt ist.

8. Vorrichtung nach einem der Ansprüche 1-7,
**dadurch gekennzeichnet,**
**dass** das Kopfstück (2) mit Löchern versehen sind.

9. Vorrichtung nach einem der vorangegangenen Ansprüche,
**dadurch gekennzeichnet,**
**dass** die Seitenwände (5) der Palette (1) mit Löchern (22) versehen sind.

10. Vorrichtung nach einem der Ansprüche 1-9,
**dadurch gekennzeichnet,**
**dass** ein U-förmiges Verstärkungsprofil (16) über die freien Enden seiner Seitenwände (17) in einem Fügebereich (18) zumindest punktuell oder abschnittsweise durch eine Verschweißung mit der Unterseite der Ablagefläche (3) der Palette (1) verbunden ist; und
**dass** die Verschweißung in dem Fügebereich (18) vorzugsweise ohne Schweißrand per Widerstandsschweißen hergestellt ist.

11. Vorrichtung nach Anspruch 10,
**dadurch gekennzeichnet,**
**dass** das die Ablagefläche (3) auch in dem Fügebereich (18) mit einer durchgehenden Lochung (19) ausgestattet ist.

12. Vorrichtung nach Anspruch 10 oder 11,
**dadurch gekennzeichnet,**
**dass** das die Seitenwände (17) des Verstärkungsprofils (16) mit Löchern (20) versehen sind.
